# EUROPÄISCHE PATENTSCHRIFT

(11) **EP 0 919 373 B1**
(45) Veröffentlichungstag und Bekanntmachung des Hinweises auf die Patenterteilung: **30.01.2002**
(21) Anmeldenummer: 98119597.7
(22) Anmeldetag: 16.10.1998
(51) Int. Cl.: B41F 13/02, B41F 7/02

(54) **Rollenrotationsmaschine und Verfahren zum gleichzeitigen Bedrucken zweier Bahnen**
Rotary press and method for simultaneously printing two webs
Presse rotative et procédé pour imprimer simultanément deux bandes

(30) Priorität: 20.11.1997 US 975387
(43) Veröffentlichungstag der Anmeldung: 02.06.1999
(73) Patentinhaber: Heidelberger Druckmaschinen Aktiengesellschaft, 69115 Heidelberg (DE)
(72) Erfinder: Richards, John Sheridan, Barrington, NH 03825 (US)

(56) Entgegenhaltungen:
- DE-A- 3 117 663
- DE-A- 4 303 904
- US-A- 2 504 021

## Beschreibung

Vorliegende Erfindung betrifft eine Rollenrotationsdruckmaschine und ein Verfahren zum gleichzeitigen Bedrucken zweier Bahnen in einer Rollenrotationsdruckmaschine. Im besonderen betrifft die vorliegende Erfindung eine Rollenrotationsdruckmaschine zum Drucken eines mehrfarbigen Bildes auf eine erste und eine zweite Bahn in einer ersten Betriebsart und zum Drucken eines mehrfarbigen Bildes auf beide Seiten einer dritten Einzelbahn in einer zweiten Betriebsart.

Die DE 31 17 663 A1 beschreibt eine Rollenrotationsdruckmaschine, die bevorzugt zum Tapetendruck oder zur Aufklebefolien-Herstellung eingesetzt wird, welche aus mehreren in Reihenbauweise angeordneten Druckwerken besteht, durch welche eine einzelne Bedruckstoffbahn geführt und bedruckt wird oder alternativ dazu zwei aufeinanderliegende Bedruckstoffbahnen in einem Arbeitsgang geführt und bedruckt werden, wobei die einzelne Bahn beidseitig oder alternativ die beiden aufeinanderliegenden Bahnen jeweils einseitig bedruckt werden. Durch Registereinstellvorrichtungen, die zwischen den einzelnen Druckwerken angeordnet werden, ist es dabei möglich, einen endlosen Aufdruck auf den Bedruckstoffbahnen zu erzeugen. Weiterhin ist beschrieben, eine erste Bedruckstoffbahn durch Druckwerke zu führen und beidseitig zu bedrucken und eine zweite Bedruckstoffbahn an diesen Druckwerken vorbeizuführen und die beiden Bedruckstoffbahnen nach dem Bedrucken der ersten Bedruckstoffbahn zusammenzuführen und gemeinsam einem weiteren Druckwerk zuzuführen, in welchem die jeweilige außen liegende Seite der ersten und der zweiten Bedruckstoffbahn bedruckt wird. Hierbei ist ein Verkleben der beiden Bedruckstoffbahnen beabsichtigt.

Von den Druckmaschinen der Baureihen M600, M1000 und M3000, die vom Anmelder gefertigt und vertrieben werden, kennt man das Bedrucken einer einzelnen Papierbahn auf beiden Seiten mit einem jeweiligen mehrfarbigen Bild, z.B. ein Vierfarbbild. Die mehrfarbigen Bilder werden auf beide Seiten der Einzelbahn durch üblicherweise verwendete "Gummi/Gummi"-Druckwerke aufgebracht, durch welche die Bahn geführt wird.

Ein Nachteil der oben beschriebenen Druckmaschinen besteht darin, daß sie es nicht zulassen, zwei Papierbahnen gleichzeitig mit einem mehrfarbigen Bild auf einer Seite und einem einfarbigen Bild auf der anderen Seite der jeweiligen Bahn zu bedrucken, wie dies für Druckarbeiten oft gewünscht wird, insbesondere beim Drucken von Zeitungen. Daher ermöglichen die beschriebenen Maschinen, wenngleich sie eine hohe Druckqualität und eine vergleichsweise hohe Geschwindigkeit beim Drucken mehrfarbiger Bilder auf beide Seiten der Einzelbahn bereitstellen, kein Drucken anspruchsvoller Druckaufträge, bei denen mit einer erhöhten Geschwindigkeit ein mehrfarbiges Bild auf die eine Seite und ein einfarbiges Bild auf die andere Seite einer Bahn gedruckt wird.

Nachdem der Stand der Technik und die damit verbundenen Nachteile umrissen wurden, ist dementsprechend ein Ziel der vorliegenden Erfindung, eine Rollenrotationsdruckmaschine zur Verfügung zu stellen, die ein Drucken mehrfarbiger Bilder auf beiden Seiten einer einzelnen Papierbahn und alternativ ein Bedrucken zweier Papierbahnen mit einem mehrfarbigen Bild auf einer Seite ermöglicht.

Gemäß einer ersten Ausführung der Erfindung umfaßt eine Rollenrotationsdruckmaschine alle Merkmale des Anspruchs 1.

Gemäß einem Ausführungsbeispiel der Erfindung sind mindestens zwei weitere Gummi/Gummi-Druckwerke vorgesehen, wobei jedes der Gummi/Gummi-Druckwerke ein unterschiedliches Bild mit einer der Farben Gelb, Magenta, Cyan und Schwarz auf jede der jeweiligen ersten und zweiten Seiten der bearbeiteten Bahnen in der ersten und zweiten Betriebsart aufträgt.

Gemäß einem weiteren Ausführungsbeispiel der Erfindung tragen das erste und das zweite weitere Druckwerk ein einfarbiges Bild auf jede Seite einer Bahn auf, vorzugsweise ein schwarzes Bild auf die jeweilige erste und zweite Seite der zweiten Bahn und die jeweilige erste und zweite Seite der ersten Bahn in der ersten Betriebsart.

Gemäß einem weiteren Ausführungsbeispiel der Erfindung sind das erste und das zweite Druckwerk Eindruckwerke zum Drucken unterschiedlicher oder wechselnder Bilder auf die jeweiligen Seiten der ersten und/oder zweiten Bahn.

Gemäß einem weiteren Ausführungsbeispiel der Erfindung sind dritte Führungseinrichtungen, vorzugsweise Walzen von bekannter Art, vor dem ersten Gummi/Gummi-Druckwerk angeordnet, die zwei einlaufende Bahnen aufweisen, um die erste und die zweite Bahn aufeinander anzuordnen, bevor diese als aufeinanderliegende Bahn dem ersten Gummi/Gummi-Druckwerk zugeführt werden.

Gemäß einem weiteren Ausführungsbeispiel der Erfindung können die erste und die zweite Bahn eine unterschiedliche Breite aufweisen.

In einem anderen Ausführungsbeispiel der Erfindung sind die Gummi/Gummi-Druckwerke und die ersten und zweiten weiteren Druckwerke so angeordnet, daß die erste und die zweite oder alternativ die dritte Bahn sich in einer im wesentlichen vertikalen Richtung bewegen, wenngleich es auch möglich ist, die Druckwerke so anzuordnen, daß die Bahnen sich in einer im wesentlichen horizontalen Richtung bewegen.

Gemäß einer weiteren Ausführung der Erfindung umfaßt ein Verfahren mit allen Merkmalen im Anspruch 11. In dieser Ausführung der Erfindung werden das dritte und das vierte Bild vorzugsweise in einem ersten und zweiten hinter dem Gummi/Gummi-Druckwerk angeordneten Druckwerk gedruckt, wobei die erste Bahn um das erste weitere Druckwerk und die zweite Bahn um das zweite weitere Druckwerk herumgeführt werden.

Ein Vorteil der vorliegenden Erfindung besteht darin, daß sie das Drucken eines sogenannten 4/4-Druckauftrags in einer Betriebsart und alternativ in einem einzigen Arbeitsgang das Drucken eines sogenannten 4/1- bzw. eines sogenannten 1/4-Druckauftrags bei doppelter Seitenproduktionsgeschwindigkeit in einer anderen Betriebsart ermöglicht.

Ein weiterer Vorteil der vorliegenden Erfindung besteht darin, daß die Umsetzung der Erfindung nur geringfügige Modifikationen an bekannten Rollenrotationsdruckmaschinen erfordert, z.B. Rollenrotations-Offsetdruckmaschinen zum Aufbringen eines Farbbildes auf eine laufende Papierbahn, die mehr als drei Gummi/Gummi-Druckwerke aufweisen.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine schematische Ansicht einer erfindungsgemäßen Rollenrotations-Offsetdruckmaschine mit drei Gummi/Gummi-Druckwerken und zwei zusätzlichen Druckwerken beim Drucken eines 4/1-Druckauftrags auf zwei unterschiedlichen Bahnen in einer ersten Betriebsart;
- Fig. 2: eine Darstellung der Druckmaschine der Fig. 1 beim Drucken eines 4/4-Druckauftrags mit einer zusätzlichen Schmuck- oder Hausfarbe auf eine Einzelbahn in einer zweiten Betriebsart;
- Fig. 3: eine weitere Ausführung einer Rollenrotationsdruckmaschine gemäß vorliegender Erfindung.

Wie in Fig. 1 gezeigt, umfaßt eine Rollenrotationsdruckmaschine, insbesondere eine Rollenrotations-Offsetdruckmaschine zum Drucken von Zeitungen, eine Vielzahl von bekannten Gummi/Gummi-Druckwerken 2a, 2b, 2c, die jeweils einen ersten Gummituchzylinder 4a, 4b, 4c und einen zugehörigen ersten Plattenzylinder 6a, 6b, 6c zum Drucken eines ersten mehrfarbigen Bildes auf eine erste Seite 8a einer ersten Bahn 10 aufweisen.

Die Druckmaschine 1 umfaßt weiterhin zweite Gummituchzylinder 12a, 12b, 12c und zugehörige zweite Plattenzylinder 14a, 14b, 14c zum Drucken eines jeweiligen zweiten mehrfarbigen Bildes auf eine zweite Seite 16b einer zweiten Bahn 18. Wie aus Fig. 1 und Fig. 2 ersichtlich ist, sind, in Bewegungsrichtung der ersten und der zweiten Bahn 10, 18 gesehen, ein erstes weiteres Druckwerk 20 hinter dem Gummi/Gummi-Druckwerk 2d sowie ein zweites weiteres Druckwerk 22 hinter dem ersten weiteren Druckwerk 20 angeordnet.

In einer ersten Betriebsart, die in Fig. 1 dargestellt ist und in der die erste und die zweite Bahn 10, 18 gleichzeitig mit vorzugsweise drei unterschiedlichen Farben auf der jeweiligen ersten Seite 8a der ersten Bahn 10 und der jeweiligen zweiten Seite 16b der zweiten Bahn 18 von den Gummi/Gummi-Druckwerken 2a, 2b, 2c bedruckt werden, wird die erste Bahn 10 von den ersten Führungseinrichtungen 24 um das erste weitere Druckwerk 20 geführt und wird auf ihrer ersten und/oder zweiten Seite 8b im zweiten weiteren Druckwerk 22 bedruckt. Dementsprechend wird die zweite Bahn 18 zum Drucken auf ihrer ersten und/oder zweiten Seite 16a, 16b direkt durch das erste weitere Druckwerk 20 geleitet und danach von den zweiten Führungseinrichtungen 26 um das zweite weitere Druckwerk 22 geführt, wie dies in Fig. 1 angedeutet ist.

In der bevorzugten Ausführung der Erfindung sind das erste und/oder das zweite weitere Druckwerk 20, 22 vorzugsweise bekannte Gummi/Gummi-Druckwerke. Im Falle der ersten Betriebsart, in der die erste und die zweite Bahn 10, 18 mit ihren unbedruckten Seiten oder z. B. in einem Trockner zuvor getrockneten Seiten aufeinanderliegend den Gummi/Gummi-Druckwerken 2 und danach den ersten und zweiten weiteren Druckwerken 20, 22 zugeführt werden, werden beide Bahnen 10, 16 gleichzeitig mit einem vierfarbigen Bild auf der einen Seite und einem einfarbigen Bild auf der zweiten Seite bedruckt, wie durch die in Fig. 1 gezeigten Keile angedeutet ist, die jeweils eine bestimmte Farbe darstellen, die auf die Bahnen gedruckt wird.

Gemäß einer anderen Ausführung der Erfindung sind vor den Gummi/Gummi-Druckwerken 2a, 2b, 2c dritte Führung- oder Umlenkeinrichtungen 28 zum Umlenken und Führen der ankommenden ersten und zweiten Bahnen 10, 18 in der Weise vorgesehen, daß diese mit ihren unbedruckten Seiten aufeinanderliegend den Gummi/Gummi-Druckwerken 2a, 2b, 2c zugeführt werden, wie dies in Fig. 1 dargestellt ist.

Die ersten, zweiten und dritten Führungseinrichtungen 24, 26, 28, die in den Zeichnungen schematisch angedeutet sind, sind vorzugsweise Walzen oder Wendestangen bekannter Art, wie sie gewöhnlich in herkömmlichen Rollenrotationsdruckmaschinen zum Führen einer laufenden Papierbahn verwendet werden, wenngleich die Erfindung nicht auf Walzen oder Wendestangen beschränkt ist.

In einer zweiten Betriebsart, die in Fig. 2 gezeigt ist, wird eine einzelne dritte Papierbahn 30 direkt durch die vorzugsweise drei Gummi/Gummi-Druckwerke 2a, 2b, 2c geführt, um auf ihrer ersten Seite 32a und ihrer zweiten Seite 32b mit einem jeweiligen mehrfarbigen Bild bedruckt zu werden, das vorzugsweise drei der vier Farben Cyan, Magenta, Gelb und Schwarz enthält. Nach Passieren des letzten Gummi/Gummi-Druckwerks 2c wird die dritte Einzelbahn 30 direkt dem ersten nachgeordneten Druckwerk 20 zugeführt, um auf ihrer ersten und ihrer zweiten Seite 32a, 32b mit einer zusätzlichen Farbe, vorzugsweise einer vierten Farbe aus der Gruppe der Farben Cyan, Magenta, Gelb und Schwarz bedruckt zu werden, und wird dann den zweiten weiteren Druckwerken 22 zugeführt, um gewünschtenfalls mit einer zusätzlichen Farbe oder Schmuckfarbe auf ihrer ersten und/oder zweiten Seite 32a, 32b bedruckt zu werden.

Wenngleich in der bevorzugten Ausführung der Erfindung die ersten und/oder zweiten weiteren Druckwerke 20, 22 herkömmliche Gummi/Gummi-Druckwerke zum Drucken von Bildern auf beide Seiten einer Bahn sind, könnten die ersten und/oder zweiten weiteren Druckwerke 20, 22 auch herkömmliche Druckwerke zum Drucken auf nur einer Seite der Bahn sein. In dieser Ausführung der Erfindung, die in Fig. 3 dargestellt ist, kann eine fünfte Farbe, z.B. eine Schmuckfarbe, auf die erste Seite 8a der ersten Bahn 10 und/oder auf die zweite Seite 16b der zweiten Bahn 18 durch ein Druckwerk 2d in der ersten Betriebsart aufgetragen werden, und es kann eine sechste Farbe, z.B. eine weitere zweite Schmuckfarbe oder Lack oder ähnliches auf die jeweilige erste und/oder zweite Seite 32a, 32b der dritten Einzelbahn 30 in der zweiten Betriebsart durch dasselbe Druckwerk 2d aufgetragen werden.

Wenngleich die erste Bahn 10 und die zweite Bahn 18 vorzugsweise von gleicher Breite sind, ist es auch möglich, daß die erste Bahn 10 eine geringere Breite als die zweite Bahn 18 aufweist oder daß die zweite Bahn 18 schmaler als die erste Bahn 10 ist.

Darüber hinaus ist die Anordnung der Gummi/Gummi-Druckwerke 2a, 2b, 2c und der ersten und zweiten weiteren Druckwerke 20, 22 nicht auf die in Fig. 1 und Fig. 2 gezeigte Anordnung beschränkt, in der die erste und die zweite Bahn 10, 18 und die dritte Einzelbahn 32 sich im wesentlichen horizontal durch die Druckwerke 2a, 2b, 2c, 20, 22 bewegen. In gleicher Weise ist es auch möglich, die Druckwerke 2a, 2b, 2c und 20, 22 so anzuordnen, daß die Bahnen 10, 18 und 32 sich in einer (nicht gezeigten) im wesentlichen vertikalen Richtung bewegen.

Gemäß einem Ausführungsbeispiel der Erfindung können das erste und/oder zweite weitere Druckwerk 20, 22 als Eindruckwerke bekannter Art zum Drucken wechselnder Bilder auf die erste Seite 16a der zweiten Bahn 18 und/oder die zweite Seite 8b der ersten Bahn 10 in der ersten Betriebsart ausgeführt sein. Solche Eindruckwerke sind aus dem Stand der Technik bekannt und werden daher nicht weiter beschrieben.

Gemäß einem weiteren Ausführungsbeispiel der Erfindung umfaßt ein Verfahren zum gleichzeitigen Bedrucken einer ersten und einer zweiten Bahn 10, 18 in einer Rollenrotationsdruckmaschine 1, vorzugsweise einer Rollenrotations-Offsetdruckmaschine zum Drucken von Zeitungen, folgende Schritte: Anordnen der ersten und der zweiten Bahn 10, 18 aufeinander, Zuführen der aufeinanderliegenden Bahnen 10, 18 zu mindestens einem, vorzugsweise jedoch drei Gummi/Gummi-Druckwerken 2a, 2b, 2c zum Drucken eines ersten mehrfarbigen Bildes auf eine erste Seite 8a der ersten Bahn 10 und zum Drucken eines zweiten farbigen Bildes auf die zweite Seite 16b der zweiten Bahn 18; Trennen der ersten und der zweiten Bahn 10, 18 voneinander; und Drucken eines dritten Bildes auf der zweiten Seite 8b der ersten Bahn 10 sowie eines vierten Bildes auf der ersten Seite 16a der zweiten Bahn 18. In dieser Ausführungsform der Erfindung werden das dritte und das vierte Bild vorzugsweise in einem ersten und einem zweiten weiteren Druckwerk 20, 22 gedruckt, welche, in Bahnlaufrichtung gesehen, hinter den Gummi/Gummi-Druckwerken 2a, 2b, 2d angeordnet sind, wobei die erste Bahn 10 um das erste weitere Druckwerk 20 und die zweite Bahn 18 um das zweite weitere Druckwerk 22 herumgegeführt wird.

Gemäß einer weiteren Ausführungsform, die in den Zeichnungen nicht dargestellt ist, kann die Bewegungsrichtung der Bahnen 10 und 18 in Fig. 1 in der Weise geändert werden, so daß in der ersten Betriebsart zuerst die erste Bahn 10 dem Druckwerk 22 und die zweite Bahn 18 dem Druckwerk 20 zugeführt wird, um jeweils auf einer oder beiden Seiten bedruckt zu werden, und daß die Bahnen 10 und 18 anschließend aufeinander angeordnet und den Druckwerken 2c, 2b, 2a zugeführt werden, um in der oben beschriebenen Weise mit einem mehrfarbigen Bild bedruckt zu werden.

### LISTE DER BEZUGSZEICHEN

- 1: Rollenrotationsdruckmaschine
- 2a: Gummi/Gummi-Druckwerk
- 2b: Gummi/Gummi-Druckwerk
- 2c: Gummi/Gummi-Druckwerk
- 2d: Gummi/Gummi-Druckwerk (Fig. 3)
- 4a: erster Gummituchzylinder
- 4b: erster Gummituchzylinder
- 4c: erster Gummituchzylinder
- 4d: erster Gummituchzylinder (Fig. 3)
- 6a: erster Plattenzylinder
- 6b: erster Plattenzylinder
- 6c: erster Plattenzylinder
- 6d: erster Plattenzylinder (Fig. 3)
- 8a: erste Seite der ersten Bahn
- 8b: zweite Seite der ersten Bahn
- 10: erste Bahn
- 12a: zweiter Gummituchzylinder
- 12b: zweiter Gummituchzylinder
- 12c: zweiter Gummituchzylinder
- 12d: zweiter Gummituchzylinder (Fig. 3)
- 14a: zweiter Plattenzylinder
- 14b: zweiter Plattenzylinder
- 14c: zweiter Plattenzylinder
- 14d: zweiter Plattenzylinder (Fig. 3)
- 16a: erste Seite der zweiten Bahn
- 16b: zweite Seite der zweiten Bahn
- 18: zweite Bahn
- 20: erstes weiteres Druckwerk
- 22: zweites weiteres Druckwerk
- 24: erste Führungseinrichtungen
- 26: zweite Führungseinrichtungen
- 28: dritte Führungseinrichtungen
- 30: dritte Einzelbahn
- 32a: erste Seite der dritten Einzelbahn
- 32b: zweite Seite der dritten Einzelbahn

## Patentansprüche

1. Rollenrotationsdruckmaschine (1) zum gleichzeitigen Bedrucken einer ersten und zweiten Bahn (10, 18) in einer ersten Betriebsart und alternativ zum Bedrucken einer dritten Einzelbahn (30) in einer zweiten Betriebsart, welche mindestens ein Gummi/Gummi-Druckwerk (2a-2d) umfaßt, dem die erste und die zweite Bahn (10, 18) in der ersten Betriebsart aufeinanderliegend zugeführt werden, um auf einer jeweiligen ersten Seite (8a) der ersten Bahn und einer jeweiligen zweiten Seite (16b) der zweiten Bahn bedruckt zu werden, und dem die dritte Bahn (30) in der zweiten Betriebsart zugeführt wird, um auf beiden Seiten (32a, 32b) bedruckt zu werden,
**gekennzeichnet durch**
ein erstes weiteres Druckwerk (20) zum Drucken einer weiteren Farbe auf die erste Seite (16a) der zweiten Bahn (18) in der ersten Betriebsart;
ein zweites weiteres Druckwerk (22) zum Drucken einer weiteren Farbe auf die zweite Seite (8b) der ersten Bahn (10) in der ersten Betriebsart;
erste Führungseinrichtungen (24) zum Herumführen der ersten Bahn (10) um das erste weitere Druckwerk (20); und
zweite Führungseinrichtungen (26) zum Herumführen der zweiten Bahn (18) um das zweite weitere Druckwerk (22) in der ersten Betriebsart.

2. Vorrichtung nach Anspruch 1,
**dadurch gekennzeichnet,**
**daß** das erste und zweite weitere Druckwerk (20, 22), in Bahnlaufrichtung gesehen, hinter dem Gummi/Gummi-Druckwerk (2a-2d) angeordnet sind.

3. Vorrichtung nach Anspruch 2,
**dadurch gekennzeichnet,**
**daß** zwei weitere Gummi/Gummi-Druckwerke, in Bahnlaufrichtung gesehen, vor dem Gummi/Gummi-Druckwerk (2a-2d) angeordnet sind und jedes dieser Gummi/Gummi-Druckwerke ein unterschiedliches Bild mit einer der Farben Gelb, Magenta und Cyan auf jede der jeweiligen ersten und zweiten Seiten der Bahnen in der ersten und zweiten Betriebsart aufträgt.

4. Vorrichtung nach Anspruch 3,
**dadurch gekennzeichnet,**
**daß** das erste weitere Druckwerk (20) ein einfarbiges Bild auf die erste und zweite Seite (16a, 16b) der zweiten Bahn (18) in der ersten Betriebsart aufträgt.

5. Vorrichtung nach Anspruch 4,
**dadurch gekennzeichnet,**
**daß** die zweite Bahn (18) auf ihrer zweiten Seite (16b) mit einem mehrfarbigen Bild bedruckt wird, das eine der Farben Cyan, Magenta, Gelb oder Schwarz enthält, und auf ihrer ersten Seite (16a) mit einem schwarzen Bild bedruckt wird.

6. Vorrichtung nach Anspruch 3,
**dadurch gekennzeichnet,**
**daß** das zweite weitere Druckwerk (22) ein einfarbiges Bild auf die erste und zweite Seite (8a, 8b) der ersten Bahn (10) in der ersten Betriebsart aufträgt.

7. Vorrichtung nach Anspruch 6,
**dadurch gekennzeichnet,**
**daß** die erste Bahn (10) auf ihrer ersten Seite (a) mit einem mehrfarbigen Bild bedruckt wird, das eine der Farben Cyan, Magenta oder Schwarz enthält, und auf ihrer zweiten Seite (8b) mit einem schwarzen Bild bedruckt wird.

8. Vorrichtung nach einem der vorhergehenden Ansprüche,
**dadurch gekennzeichnet,**
**daß** das erste und/oder zweite weitere Druckwerk (20, 22) ein Eindruckwerk ist.

9. Vorrichtung nach einem der vorhergehenden Ansprüche,
**dadurch gekennzeichnet,**
**daß** dritte Führungseinrichtungen (28) vorgesehen sind, die, in Bahnlaufrichtung gesehen, vor dem Gummi/Gummi-Druckwerk (2a-2d) vorgesehen sind, um die erste und die zweite Bahn (10, 18) in der ersten Betriebsart aufeinander anzuordnen, bevor diese dem Gummi/Gummi-Druckwerk (2a-2d) zugeführt werden.

10. Vorrichtung nach einem der vorhergehenden Ansprüche,
**dadurch gekennzeichnet,**
**daß** die zweite Seite (8b) der ersten Bahn (10) und die zweite Seite (16b) der zweiten Bahn (18) vor der Zuführ zum Gummi/Gummi-Druckwerk (2a-2d) in der ersten Betriebsart unbedruckt sind.

11. Verfahren zum gleichzeitigen Bedrucken einer ersten und einer zweiten Bahn in einer Rollenrotationsdruckmaschine, welches die folgenden Schritte umfaßt: Anordnen der ersten und der zweiten Bahn aufeinander, Zuführen der aufeinander angeordneten ersten und zweiten Bahn zu einem Gummi/Gummi-Druckwerk zum Drucken eines ersten farbigen Bildes auf eine erste Seite der ersten Bahn und eines zweiten farbigen Bildes auf eine zweite Seite der zweiten Bahn,
**gekennzeichnet durch** die weiteren Verfahrensschritte:
Trennen der ersten und zweiten Bahn voneinander, und Drucken eines dritten Bildes auf eine zweite Seite der ersten Bahn sowie eines vierten Bildes auf eine erste Seite der zweiten Bahn.

12. Verfahren nach Anspruch 11,
**dadurch gekennzeichnet,**
**daß** das dritte und das vierte Bild in einem ersten und zweiten weiteren Druckwerk gedruckt werden, welches dem Gummi/Gummi-Druckwerk nachgeordnet ist, wobei die erste Bahn um das erste weitere Druckwerk und die zweite Bahn um das zweite weitere Druckwerk herumgeführt werden.

## Claims

1. Web-fed rotary printing press (1) for simultaneously printing a first and second web (10, 18) in a first mode of operation and alternatively printing a third single web (30) in a second mode of operation, the printing press comprising at least one blanket-to-blanket printing unit (2a-2d) to which the first and second webs (10, 18) are fed on top of each other to be printed on a respective first side (8a) of the first web and a respective second side (16b) of the second web in the first mode of operation and to which the third (30) web is fed to be printed on both sides (32a, 32b) in the second mode of operation,
**characterized by**
a first further printing unit (20) for printing a further colour onto the first side (16a) of the second web (18) in the first mode of operation;
a second further printing unit (22) for printing a further colour onto the second side (8b) of the first web (10) in the first mode of operation;
first guiding devices (24) for guiding the first web (10) around said first further printing unit (20); and
second guiding devices (26) for guiding the second web (18) around said second further printing unit (22) in the first mode of operation.

2. Apparatus according to claim 1,
**characterized in**
**that** the first and second further printing units (20, 22) are located downstream of said blanket-to-blanket printing unit (2a-2d) as viewed in the direction of sheet travel.

3. Apparatus according to claim 2,
**characterized in**
**that** further blanket-to-blanket printing units are provided upstream of said blanket-to-blanket printing unit (2a-2d), and that each of said blanket-to-blanket printing units applies a different image in one of the colours yellow, magenta and cyan to each of the respective first and second sides of the webs in the first and second modes of operation.

4. Apparatus according to claim 3,
**characterized in**
**that** said first further printing unit (20) applies a single-colour image to the first and second sides (16a, 16b) of the second web (18) in the first mode of operation.

5. Apparatus according to claim 4,
**characterized in**
**that** the second web (18) is printed on its second side (16b) with a multicolour image including one of the colours cyan, magenta, yellow or black, and is printed on its first side (16a) with a black image.

6. Apparatus according to claim 3,
**characterized in**
**that** said second further printing unit (22) applies a single-colour image to the first and second side (8a, 8b) of the first web (10) in the first mode of operation.

7. Apparatus according to claim 6,
**characterized in**
**that** the first web (10) is printed on its first side (a) with a multicolour image including one of the colours cyan, magenta, yellow or black, and is printed on its second side (8b) with a black image.

8. Apparatus according to claim 1,
**characterized in**
**that** the first and/or the second further printing unit (20, 22) is an imprinter printing unit.

9. Apparatus according to one of the preceding claims,
**characterized in**
**that** third guiding devices (28) are provided which are located upstream of said blanket-to-blanket printing unit (2a-2d), when viewed in the travelling direction of the webs, for arranging the first and second web on top of each other in the first mode, before feeding the first and second web to said blanket-to-blanket printing unit.

10. Apparatus according to one of the preceding claims,
**characterized in**
**that** the second side (8b) of the first web (10) and the second side (16b) of the second web (18) are unprinted before being fed to the blanket-to-blanket printing unit (2a-2d) in the first mode of operation.

11. Method for simultaneously printing a first and a second web in a web-fed rotary printing press comprising the steps of: arranging the first and the second web on top of each other, feeding the first and second webs arranged on top of each other to a blanket-to-blanket printing unit for printing a first coloured image on a first side of the first web and a second coloured image on a second side of the second web,
**characterized by** the additional method steps:
separating the first and second webs from each other and printing a third image on a second side of the first web and a fourth image on a first side of the second web.

12. Method according to claim 11,
**characterized in**
**that** said third and fourth images are printed in a first and second further printing unit arranged downstream of said blanket-to-blanket printing unit, with the first web being guided around said first further printing unit and said second web being guided around said second further printing unit.

## Revendications

1. Machine à imprimer rotative à bobines (1) destinée à imprimer simultanément une première et une deuxième bande (10, 18) dans un premier mode de fonctionnement, et en variante, à imprimer une troisième bande simple (30) dans un deuxième mode de fonctionnement, qui comprend au moins un groupe imprimant blanchet/blanchet (2a - 2d) auquel la première et la deuxième bande (10, 18) sont acheminées l'une sur l'autre dans le premier mode de fonctionnement, pour être imprimées respectivement sur une première face (8a) de la première bande et sur une deuxième face (16b) de la deuxième bande, et auquel la troisième bande (30) est acheminée dans le deuxième mode de fonctionnement, pour être imprimée sur les deux faces (32a, 32b),
**caractérisée par**
un premier groupe imprimant additionnel (20) destiné à imprimer une couleur additionnelle sur la première face (16a) de la deuxième bande (18) dans le premier mode de fonctionnement ;
un deuxième groupe imprimant additionnel (22) destiné à imprimer une couleur additionnelle sur la deuxième face (8b) de la première bande (10) dans le premier mode de fonctionnement;
des premiers dispositifs de guidage (24) destinés à dévier la première bande (10) en contournant le premier groupe imprimant additionnel (20) ; et
des deuxièmes dispositifs de guidage (26) destinés à dévier la deuxième bande (18) en contournant le deuxième groupe imprimant additionnel (22) dans le premier mode de fonctionnement.

2. Dispositif selon la revendication 1,
**caractérisé**
**en ce que** le premier et le deuxième groupe imprimant additionnel (20, 22) sont disposés en aval du groupe imprimant blanchet/blanchet (2a-2d), vu dans le sens du défilement des bandes.

3. Dispositif selon la revendication 2,
**caractérisé**
**en ce que** deux groupes imprimants blanchet/blanchet additionnels sont disposés en amont du groupe imprimant blanchet/blanchet (2a-2d), vu dans le sens du défilement des bandes, et chacun de ces groupes imprimants blanchet/blanchet applique une image différente dans l'une des couleurs jaune, magenta et cyan sur chacune des premières et deuxièmes faces respectivement des bandes dans le premier et le deuxième mode de fonctionnement.

4. Dispositif selon la revendiacation 3,
**caractérisé**
**en ce que** le premier groupe imprimant additionnel (20) applique une image monochrome sur la premiére et la deuxième face (16a, 16b) de la deuxième bande (18) dans le premiere mode de fonctionnement.

5. Dispositif selon la revendication 4,
**caractérisé**
**en ce que** la deuxième bande (18) est imprimée sur sa deuxième face (16b) avec une image polychrome qui comprend une des couleurs cyan, magenta, jaune ou noir, et est imprimée sur sa première face (16a) avec une image en noir .

6. Dispositif selon la revendication 3,
**caractérisé**
**en ce que** le deuxième groupe imprimant additionnel (22) applique une image monochrome sur la première et la deuxième face (8a, 8b) de la première bande (10) dans le premier mode de fonctionnement.

7. Dispositif selon la revendication 6,
**caractérisé**
**en ce que** la première bande (10) est imprimée sur sa première face (a) avec une image polychrome qui contient une des couleurs cyan, magenta ou noir et, sur sa deuxième face (8b), avec une image en noir.

8. Dispositif selon la revendication 1,
**caractérisé**
**en ce que** le premier et/ou le deuxième groupe(s) imprimant(s) additionnel(s) (20, 22) est ou sont un groupe à empreinte.

9. Dispositif selon une des revendications précédentes,
**caractérisé**
**en ce qu'**il est prévu des troisièmes dispositifs de guidage (28) qui sont prévus en amont du groupe blanchet/blanchet (2a - 2d), vu dans le sens du défilement des bandes, pour disposer la première et la deuxième bande (10, 18) l'une sur l'autre dans le premier mode de fonctionnement avant qu'elles ne soient acheminées au groupe imprimant blanchet/blanchet (2a -2d).

10. Dispositif selon une des revendications précédentes,
**caractérisé**
**en ce que** la deuxième face (8b) de la première bande (10) et la deuxième face (16b) de la deuxième bande (18) sont non imprimées avant l'acheminement au groupe imprimant blanchet/blanchet (2a-2d) dans le premier mode de fonctionnement.

11. Procédé pour imprimer simultanément une première et une deuxième bande dans une machine à imprimer rotative à bobines, qui comprend les étapes suivantes : disposer la première et la deuxième bande l'une sur l'autre, acheminer la première et la deuxième bande disposées l'une sur l'autre à un groupe imprimant blanchet/blanchet pour imprimer une première image en couleur sur une première face de la première bande et une deuxième image en couleur sur la deuxième face de la deuxième bande,
**caractérisé par** les étapes de procédé additionnelles :
séparer la première et la deuxième bande l'une de l'autre et imprimer une troisième image sur une deuxième face de la première bande ainsi qu'une quatrième image sur une première face de la deuxième bande.

12. Procédé selon la revendication 11,
**caractérisé**
**en ce que** la troisième et la quatrième image sont imprimées dans un premier et un deuxième groupe imprimant additionnel qui est monté en aval du groupe imprimant blanchet/blanchet, la première bande étant déviée en contournant le premier groupe imprimant additionnel et la deuxième bande en contournant le deuxième groupe imprimant additionnel.
